# EUROPÄISCHE PATENTSCHRIFT

(11) **EP 1 516 978 B1**
(45) Veröffentlichungstag und Bekanntmachung des Hinweises auf die Patenterteilung: **17.09.2008**
(21) Anmeldenummer: 04018892.2
(22) Anmeldetag: 10.08.2004
(51) Int. Cl.: E04F 19/08, E04B 9/00, E04B 9/04

(54) **Revisionsabdeckung**
Inspection cover
Porte de visite

(30) Priorität: 19.09.2003 DE 10343391
(43) Veröffentlichungstag der Anmeldung: 23.03.2005
(73) Patentinhaber: Knauf Gips KG, 97346 Iphofen (DE)
(72) Erfinder: Langenhorst, Günter, 59494 Soest (DE)
(74) Vertreter: Albrecht, Rainer Harald

(56) Entgegenhaltungen:
- EP-A- 0 370 279
- EP-A- 0 498 789
- DE-C- 3 736 060
- DE-U- 20 210 036

## Beschreibung

Die Erfindung betrifft eine Revisionsabdeckung mit einem Revisionsrahmen für Wand- und Deckeneinbau und mit einem in den Revisionsrahmen einsetzbaren Revisionsdeckel und mit zumindest einem Rastverschluss für den Revisionsdeckel auf der Rückseite von Revisionsrahmen und Revisionsdeckel, wobei der Revisionsdeckel rückseitig auf der dem Rastverschluss gegenüberliegenden Deckelseite in seinen Eckbereichen in nahezu Deckelebene verlaufende Scharnierwinkel aufweist, deren einer Scharnierschenkel am Revisionsdeckel befestigt ist und deren anderer nach außen abgewinkelter Scharnierschenkel lose auf dem Revisionsrahmen aufliegt.

Derartige Revisionsabdeckungen ermöglichen den Zugang zu beispielsweise elektrischen oder sanitären Installationen und sollen sich möglichst unauffällig in ein Wand- oder Deckenraster einfügen. Dazu gehört auch eine Zentrierung des Revisionsdeckels im Revisionsrahmen dahingehend, dass der Revisionsdeckel umgangsseitig einen gleichmäßigen Abstand zum Revisionsrahmen hat. Aus diesem Grunde kennt man Ausführungsformen, bei denen der Revisionsrahmen innen umfangsseitig Zentriernocken für den Revisionsdeckel aufweist. Das ist in fertigungstechnischer Hinsicht aufwendig. Bei anderen Ausführungsformen hat man daher auf solche Zentriernocken verzichtet (vgl. DE 37 36 060 C1).

Der Erfindung liegt die Aufgabe zugrunde, eine Revisionsabdeckung der eingangs beschriebenen Ausführungsform zu schaffen, bei der in einfacher und funktionsgerechter Weise eine einwandfreie Zentrierung des Revisionsdeckels im Revisionsrahmen gewährleistet ist.

Diese Aufgabe löst die Erfindung bei einer gattungsgemäßen Revisionsabdeckung dadurch, dass die deckelseitigen Scharnierschenkel jeweils einen seitlichen Zentrierschenkel mit einer Zentrierausnehmung aufweisen und dass an dem Revisionsrahmen in die Zentrierausnehmungen eingreifende Zentriernasen befestigt sind. - Die Erfindung geht von der Erkenntnis aus, dass die Zentrierung des Revisionsdeckels in dem Revisionsrahmen im Scharnierbereich erfolgen kann, wenn dort Zentrierausnehmungen und darin eingreifende Zentriernasen verwirklicht werden. Sofern es sich um eine Revisionsabdeckung handelt, bei welcher der Revisionsrahmen im mittleren Bereich zwischen den beiden Scharnierwinkeln einen den Revisionsdeckel übergreifenden Niederhalter aufweist, lehrt die Erfindung, dass der Niederhalter als Zentrierzunge ausgebildet ist, dass am Revisionsdeckel auf der dem Niederhalter gegenüberliegenden Seite eine Zentrierlasche mit einer Zentrierausnehmung befestigt ist und dass die Zentrierzunge in diese Zentrierausnehmung eingreift. Dadurch wird eine Zentrierung des Revisionsdeckels in dem Revisionsrahmen über die gesamte Rahmenbreite erreicht. Bei dieser Ausführungsform schlägt die Erfindung vor, und diesem Vorschlag kommt selbständige Bedeutung zu, dass die Zentriernasen mit spielfreier Eingriffstiefe und vorgegebenem seitlichen Bewegungsspiel in die ihnen zugeordneten Zentrierausnehmungen eingreifen und die Zentrierzunge mit spielfreier Eingriffsbreite und vorgegebenem Bewegungsspiel in Eingriffstiefe in die ihr zugeordnete Zentrierausnehmung eingreift. Durch diese erfinderischen Maßnahmen wird eine Zentrierung des Revisionsrahmens in der Rahmenbreite ebenso wie in der Rahmenlänge erreicht, ohne dass die Zentriernasen und die Zentrierzunge mit hoher Passgenauigkeit in die ihnen zugeordneten Zentrierausnehmungen eingreifen müssen. Vielmehr sorgen die Zentriernasen für die Zentrierung des Revisionsdeckels in Rahmenlängsrichtung, die Zentrierzunge dagegen für die Zentrierung des Revisionsdeckels in Richtung der Rahmenbreite. Dennoch können einerseits die Zentriernasen, andererseits die Zentrierzunge ohne Zwängung in die ihnen zugeordneten Zentrierausnehmungen eingreifen, weil hinreichendes Bewegungsspiel in der von ihnen nicht zentrierten Bewegungsrichtung des Deckelrahmens vorhanden ist, sondern der Zentriereffekt auf die Zentriernasen und die Zentrierzunge in unterschiedliche Richtungen verteilt wird. - Im Ergebnis gelingt eine einfache und funktionsgerechte Zentrierung des Revisionsdeckels im Revisionsrahmen.

Weitere bevorzugte Merkmale sind im Folgenden aufgeführt. So kann die Zentrierzunge eine aus der Deckelebene hoch- bzw. abgewinkelte Einschubfläche als Montagehilfe aufweisen, um beispielsweise den Revisionsdeckel nach dem Aushängen wieder unschwer in den Revisionsrahmen im Zuge einer Schiebebewegung gegen die Zentriernasen und Zentrierzunge einhängen zu können. Die seitlichen Zentrierschenkel an den Scharnierwinkeln erstrecken sich zweckmäßigerweise deckelrandseitig auf der Deckelbreitseite in Richtung auf die Zentrierlasche und ermöglichen eine einwandfreie Befestigung am Rahmen des Revisionsdeckels.

Weiter lehrt die Erfindung, dass in den beiden Eckbereichen des Revisionsrahmens auf der den Scharnierwinkeln gegenüberliegenden Seite jeweils zwei Rastverschlüsse mit Rastfedern über Eck angeordnet sind, wobei die Rastfedern der auf den Rahmenlängsseiten oder Rahmenbreitseiten angeordneten Rastverschlüsse als gegen den Revisionsdeckel im Offnungssinn wirkende Druckfedern ausgebildet sind und dazu gegen den Revisionsdeckel um ein vorgegebenes Maß abgewinkelte und den Revisionsdeckel beaufschlagende Federschenkelenden aufweisen. Dazu können die Federschenkelenden als Ösen ausgebildet sein. - Bei dieser Ausführungsform sind aus Gründen der fertigungstechnischen Vereinfachung vier bis auf die Rastfedern identische Rastverschlüsse verwirklicht. Dabei bedeutet die Anordnung über Eck, dass zwei Rastverschlüsse auf den Rahmenlängsseiten und zwei Rastverschlüsse auf den Rahmenbreitseiten angeordnet sind. Im Zuge eines Öffnungsvorganges wird der Revisionsdeckel zunächst im Bereich der Rastverschlüsse eingedrückt und anschließend von den als Druckfedern ausgebildeten Rastfedern aus dem Revisionsrahmen in Offenstellung zurückgedrückt. Die Rastverschlüsse und ihre Funktionsweise sind beispielsweise in DE 37 36 060 C1 beschrieben. Die vier Rastverschlüsse sind mit Ausnahme ihrer Rast- bzw. Druckfedern vorzugsweise aus Winkelblechen gebildet, wobei die vier Winkelbleche in den zugeordneten Eckbereichen des Revisionsrahmens und Revisionsdeckels befestigt sind. Daraus resultiert eine einfache Montage der Rastverschlüsse mit Lagerböcken, Haltelaschen und Rastzungen für die Rastfedern. In diesem Zusammenhang sieht die Erfindung vor, dass die Lagerböcke und Haltelaschen als Stanzteile an den jeweils äußeren dem Revisionsrahmen zugeordneten Winkelblechen hochgebogen sind und die Rastzungen an den jeweils inneren dem Revisionsdeckel und den äußeren Winkelblechen zugeordneten Winkelblechen als Stanzteile hochgebogen sind. Durch die identische Ausbildung der inneren und äußeren Winkelbleche mit eben den Lagerböcken, Haltelaschen und Rastzungen lässt sich eine besonders einfache Fertigung für diese Verschlussbauteile einrichten.

Die erfindungsgemäße Revisionsabdeckung kann auch mit einer Fangvorrichtung für den in Offenstellung überführten Revisionsdeckel ausgerüstet sein. Eine solche Fangvorrichtung ist gekennzeichnet durch ein auf der Verschlussseite am Revisionsrahmen befestigtes Fangband mit einer Schlaufe und durch einen am Revisionsdeckel befestigten Fangarm, der in die Schlaufe eingreift, wobei die Länge des Fangbandes so bemessen ist, dass bei in die Schlaufe eingreifendem Fangarm eine hinreichend weite Öffnung des Revisionsdeckels gewährleistet ist. Das Fangband ist zweckmäßigerweise zwischen den beiden Rastverschlüssen auf der Breitseite des Revisionsrahmens befestigt und dazu endseitig in auf dem Revisionsrahmen befestigten L-Winkeln verankert. Diese L-Winkel können durch Abwinklung der rahmenseitigen Winkelbleche gebildet sein. Das Fangband ist vorzugsweise als federelastisches Band, z. B. stoffüberzogenes Gummiband ausgebildet und gewährleistet dadurch ein besonders sanftes Auffangen des Revisionsdeckels in Offenstellung bei beispielsweise Deckeneinbau. Das weichelastische Auffangen des Revisionsdeckels wird dadurch optimiert, dass der Fangarm als U-förmiger Federarm bzw. Arm aus Federstahl ausgebildet ist.

Im Folgenden wird die Erfindung anhand einer lediglich ein Ausführungsbeispiel darstellenden Zeichnung näher erläutert. Es zeigen:
- **Fig. 1**: eine erfindungsgemäße Revisionsabdeckung in Aufsicht auf ihre Rückseite,
- Fig. 2: den Gegenstand nach Fig. 1 in schematischer Seitenansicht bei in Offenstellung abgefangenem Revisionsdeckel,
- **Fig. 3**: einen rahmenbreitseitigen Rastverschluss in Frontansicht bei geöffnetem Revisionsdeckel,
- **Fig. 4**: einen rahmenlängsseitigen Rastverschluss mit Druckfeder in Frontansicht bei geöffnetem Revisionsdeckel und
- **Fig. 5**: einen rahmenbreitseitigen Rastverschluss in Draufsicht mit gespreizter Rastfeder beim Eindrücken des Revisionsdeckels im Zuge seiner Öffnungsbewegung.

In den Figuren ist eine Revisionsabdeckung mit einem Revisionsrahmen 1 für Wand- und Deckeneinbau und mit einem in dem Revisionsrahmen 1 einsetzbaren Revisionsdeckel 2 und mit Rastverschlüssen 3a, 3b für den Revisionsdeckel 2 auf der Rückseite von Revisionsrahmen 1 und Revisionsdeckel 2 dargestellt. Der Revisionsdeckel 2 weist rückseitig auf der den Rastverschlüssen gegenüberliegenden Deckelseite in seinen Eckbereichen in nahezu Deckelebene verlaufende Scharnierwinkel 4 auf, deren einer Scharnierschenkel 5 am Revisionsdeckel befestigt ist und deren anderer nach außen abgewinkelter Scharnierschenkel 6 lose auf dem Revisionsrahmen 1 aufliegt. Die deckelseitigen Scharnierschenkel 5 weisen einen seitlichen Zentrierschenkel 7 mit einer Zentrierausnehmung 8 auf. An dem Revisionsrahmen 1 sind in die Zentrierausnehmungen 8 eingreifende Zentriernasen 9 befestigt. Ferner besitzt der Revisionsrahmen 1 im mittleren Bereich zwischen den beiden Scharnierwinkel 4 einen den Revisionsdeckel 2 übergreifenden Niederhalter, der als Zentrierzunge 10 ausgebildet ist. Am Revisionsdeckel 2 ist auf der der Zentrierzunge 10 gegenüberliegenden Seite eine Zentrierlasche 11 mit einer Zentrierausnehmung 12 befestigt. Die Zentrierzunge 10 greift in diese Zentrierausnehmung 12 ein. Im Einzelnen ist die Zentrierung des Revisionsdeckels 2 in dem Revisionsrahmen 1 so verwirklicht, dass die Zentriernasen 9 mit spielfreier Eingriffstiefe T und vorgegebenem seitlichen Bewegungsspiel S in die ihnen zugeordneten Zentrierausnehmungen 8 eingreifen und die Zentrierzunge 10 mit spielfreier Eingriffsbreite B und vorgegebenem Bewegungsspiel S in Eingriffstiefe in die ihr zugeordnete Zentrierausnehmung 12 eingreift. Die Zentrierzunge 10 weist eine aus der Deckelebene hoch- bzw. abgewinkelte Einschubfläche 13 als Montagehilfe auf, um den ausgehängten oder in Offenstellung befindlichen Revisionsdeckel 2 einfacher in den Revisionsrahmen 1 gleichsam einschieben und in Schließstellung überführen zu können. Die seitlichen Zentrierschenkel 7 an den Scharnierwinkeln 4 erstrecken sich deckelrandseitig auf der Deckelbreitseite in Richtung auf die Zentrierlasche 11.

In den beiden Eckbereichen des Revisionsrahmens 1 sind auf der den Scharnierwinkeln 4 gegenüberliegenden Seite jeweils zwei Rastverschlüsse 3a, 3b mit Rastfedern 14, 14a über Eck angeordnet. Dabei sind die Rastfedern 14a der auf den Rahmenlängsseiten als gegen den Revisionsdeckel 2 im Öffnungssinn wirkende Druckfedern ausgebildet und weisen dazu gegen den Revisionsdeckel 2 um ein vorgegebenes Maß abgewinkelte und den Revisionsdeckel 2 beaufschlagende Federschenkelenden 15 mit z. B. Ösen auf. Die vier Rastverschlüsse 3a, 3b sind mit Ausnahme ihrer Rast- bzw. Druckfedern 14, 14a aus Winkelblechen 16, 16a gebildet und in den zugeordneten Eckbereichen des Revisionsrahmens 1 und Revisionsdeckels 2 befestigt. Im Einzelnen weisen die Rastverschlüsse 3a, 3b Lagerböcke 17, Haltelaschen 18 und Rastzungen 19 für die Rastfedern 14, 14a auf, die als U-förmige Rastfedern auswechselbar an die Lagerböcke 17 angeschlossen sind, während die Haltelaschen 18 an ihren Flanken fluchtende Rasteinschnürungen unter Bildung von einerseits Auflagerschultern an den Haltelaschen 18 und andererseits Aufhängeschultern an den Rastzungen 19 für die in die Rasteinschnürungen einrastenden Federschenkel der an den Lagerböcken 17 abgestützten Rastfedern 14, 14a besitzen. An die Rasteinschnürungen schließen sich unterhalb der Aufhängeschultern konische Aufspreizschenkel zum Aufspreizen der Federschenkel bei im Zuge der Öffnungsbewegung leichten Eindrücken des Revisionsdeckels 2 in den Revisionsrahmen 1 an. Das ist im Einzelnen nicht gezeigt. Insoweit wird auf DE 37 36 060 C1 verwiesen.

Die Lagerböcke 17 und Haltelaschen 18 sind als Stanzteile an den jeweils äußeren dem Revisionsrahmen zugeordneten Winkelblechen 16 hochgebogen. Die Rastzungen 19 sind an den jeweils inneren dem Revisionsdeckel 2 und den äußeren Winkelblechen 16 zugeordneten Winkelblechen 16a als Stanzteile hochgebogen.

Die Revisionsabdeckung ist ferner mit einer Fangvorrichtung für den in Offenstellung fallenden Revisionsdeckel 2 versehen. Dazu ist auf der Verschlussseite am Revisionsrahmen 1 ein Fangband 20 mit einer Schlaufe 21 befestigt, in die ein am Revisionsdeckel 2 befestigter Fangarm 22 eingreift. Das Fangband 20 ist zwischen den beiden Rastverschlüssen 3a auf der Breitseite des Revisionsrahmens 1 befestigt und dazu endseitig in L-Winkeln 23 oder in den U-Schenkeln einer U-förmigen Halterung verankert. Insoweit handelt es sich nach dem Ausführungsbeispiel um selbständige L-Winkel, die auf dem Revisionsrahmen 1 befestigt sind. Das Fangband 20 ist als federelastisches Band, z. B. stoffumhülltes Gummiband ausgebildet, während der Fangarm 22 von einem U-förmigen Federstahlarm gebildet wird.

## Patentansprüche

1. Revisionsabdeckung, mit einem Revisionsrahmen (1) für Wand- und Deckeneinbau, und mit einem in den Revisionsrahmen (1) einsetzbaren Revisionsdeckel (2), sowie mit zumindest einem Rastverschluss (3a, 3b) für den Revisionsdeckel (2) auf der Rückseite von Revisionsrahmen (1) und Revisionsdeckel (2), wobei der Revisionsdeckel (2) rückseitig auf der dem Rastverschluss (3a, 3b) gegenüberliegenden Deckelseite in seinen Eckbereichen Scharnierwinkel (4) aufweist, deren einer Scharnierschenkel (5) am Revisionsdeckel (2) befestigt ist und deren anderer nach außen abgewinkelter Scharnierschenkel (6) lose auf dem Revisionsrahmen (1) aufliegt, **dadurch gekennzeichnet, dass** die deckelseitigen Scharnierschenkel (5) jeweils einen seitlichen Zentrierschenkel (7) mit einer Zentrierausnehmung (8) aufweisen und dass an dem Revisionsrahmen (1) in die Zentrierausnehmungen (8) eingreifende Zentriernasen (9) befestigt sind.

2. Revisionsabdeckung nach Anspruch 1, wobei der Revisionsrahmen im mittleren Bereich zwischen den beiden Scharnierwinkeln einen den Revisionsdeckel übergreifenden Niederhalter aufweist, **dadurch gekennzeichnet, dass** der Niederhalter als Zentrierzunge (10) ausgebildet ist, dass am Revisionsdeckel (2) auf der der Zentrierzunge (10) gegenüberliegenden Seite eine Zentrierlasche (11) mit einer Zentrierausnehmung (12) befestigt ist, und dass die Zentrierzunge (10) in diese Zentrierausnehmung (12) eingreift.

3. Revisionsabdeckung nach Anspruch 2, **dadurch gekennzeichnet, dass** die Zentriernasen (9) mit spielfreier Eingriffstiefe (T) und vorgegebenem seitlichen Bewegungsspiel (S) in die ihnen zugeordneten Zentrierausnehmungen (8) eingreifen und die Zentrierzunge (10) mit spielfreier Eingriffsbreite (B) und vorgegebenem Bewegungsspiel (S) in die Eingriffstiefe in die ihr zugeordnete Zentrierausnehmung (12) eingreift.

4. Revisionsabdeckung nach Anspruch 2, **dadurch gekennzeichnet, dass** die Zentrierzunge (10) eine aus der Deckelebene hoch- bzw. abgewinkelte Einschubfläche (13) als Montagehilfe aufweist.

5. Revisionsabdeckung nach einem der Ansprüche 2 bis 4, **dadurch gekennzeichnet, dass** sich die seitlichen Zentrierschenkel (7) deckelrandseitig auf der Deckelbreitseite in Richtung auf die Zentrierlasche (11) erstrecken.

6. Revisionsabdeckung nach einem der Ansprüche 1 bis 5, **dadurch gekennzeichnet, dass** in den beiden Eckbereichen des Revisionsrahmens (1) auf der den Scharnierwinkeln (4) gegenüberliegenden Seite jeweils zwei Rastverschlüsse (3a, 3b) mit Rastfedern (14, 14a) über Eck angeordnet sind, wobei die Rastfedern (14a) der auf den Rahmenlängsseiten oder Rahmenbreitseiten angeordneten Rastverschlüsse (3a, 3b) als gegen den Revisionsdeckel (2) im Offnungssinn wirkende Druckfedern ausgebildet sind und gegen den Revisionsdeckel (2) um ein vorgegebenes Maß abgewinkelte und den Revisionsdeckel beaufschlagende Federschenkelenden (15) aufweisen.

7. Revisionsabdeckung nach Anspruch 6, **dadurch gekennzeichnet, dass** die Rastverschlüsse (3a, 3b) mit Ausnahme ihrer Rast- bzw. Druckfedern (14, 14a) aus Winkelblechen (16, 16a) gebildet und die Winkelbleche (16, 16a) in den zugeordneten Eckbereichen des Revisionsrahmens (1) und Revisionsdeckels (2) befestigt sind.

8. Revisionsabdeckung nach Anspruch 7, mit Lagerböcken, Haltelaschen und Rastzungen für die Rastfedern zur Rastverschlussbildung, **dadurch gekennzeichnet, dass** die Lagerböcke (17) und Haltelaschen (18) als Stanzteile an den jeweils äußeren dem Revisionsrahmen (1) zugeordneten Winkelblechen (16) hochgebogen sind und die Rastzungen (19) an den jeweils inneren dem Revisionsdeckel (2) und den äußeren Winkelblechen (16) zugeordneten Winkelblechen (16a) als Stanzteile hochgebogen sind.

9. Revisionsabdeckung nach einem der Ansprüche 1 bis 8, mit einer Fangvorrichtung für den in Offenstellung überführten Revisionsdeckel, **gekennzeichnet durch** ein auf der Verschlussseite am Revisionsrahmen (1) befestigtes Fangband (20) mit einer Schlaufe (21) und **durch** einen am Revisionsdeckel (2) befestigten Fangarm (22), der in die Schlaufe (21) eingreift.

10. Revisionsabdeckung nach Anspruch 9, **dadurch gekennzeichnet, dass** das Fangband (20) zwischen den beiden Rastverschlüssen (3a) auf der Breitseite des Revisionsrahmens (1) befestigt ist.

11. Revisionsabdeckung nach Anspruch 9 oder 10, **dadurch gekennzeichnet, dass** das Fangband (20) endseitig in auf dem Revisionsrahmen (1) befestigten L-Winkeln (23) verankert ist.

12. Revisionsabdeckung nach Anspruch 11, **dadurch gekennzeichnet, dass** die L-Winkel (23) durch Abwinkelungen der rahmenseitigen Winkelbleche (16) gebildet sind.

13. Revisionsabdeckung nach einem der Ansprüche 9 bis 12, **dadurch gekennzeichnet, dass** das Fangband (20) als federelastisches Band, z. B. Gummiband ausgebildet ist.

14. Revisionsabdeckung nach einem der Ansprüche 9 bis 13, **dadurch gekennzeichnet, dass** der Fangarm (22) als U-förmiger Federstahlarm ausgebildet ist.

## Claims

1. An inspection covering with an inspection frame (1) for wall and ceiling installation, and with an inspection cover (2) insertable into the inspection frame (1), and with at least one catch fastener (3a, 3b) for the inspection cover (2) on the rear side of the inspection frame (1) and inspection cover (2), wherein the inspection cover (2) at the rear side on the cover side opposite the catch fastener (3a, 3b) comprises in its corner regions hinged angle clips (4), one hinged arm (5) whereof is fixed to the inspection cover (2) and the other outwardly angled hinged arm (6) whereof lies loosely on the inspection frame (1), **characterised in that** the cover-side hinge arms (5) each comprise a lateral centering arm (7) with a centering recess (8) and **in that** centering lugs (9) engaging in the centering recesses (8) are fixed to the inspection frame (1).

2. The inspection covering according to claim 1, wherein the inspection frame in the central region between the two hinged angle clips comprises a hold-down element engaging over the inspection cover, **characterised in that** the hold-down element is designed as a centering tongue (10), that a centering clip (11) with a centering recess (12) is fixed to the inspection cover (2) on the side opposite the centering tongue (10), and that the centering tongue (10) engages in this centering recess (12).

3. The inspection covering according to claim 2, **characterised in that** the centering lugs (9) engage in the centering recesses (8) assigned to them with clearance-free engagement depth (T) and predetermined lateral clearance of motion (S) and the centering tongue (10) engages in the centering recess (12) assigned to it with clearance-free engagement width (B) and predetermined clearance of motion (S) in the engagement depth.

4. The inspection covering according to claim 2, **characterised in that** the centering tongue (10) comprises, as an assembly aid, an insertion face (13) bent up or bent down from the plane of the cover.

5. The inspection covering according to any one of claims 2 to 4, **characterised in that** the lateral centering arm (7) extends in the direction of the centering catch (11) at the cover-edge side on the width side of the cover.

6. The inspection covering according to any one of claims 1 to 5, **characterised in that**, in the two corner regions of the inspection frame (1) on the side opposite the hinged angle clips (4), two catch fasteners (3a, 3b) with catch springs (14, 14a) are arranged over the corner, the catch springs (14a) of the catch fasteners (3a, 3b) arranged on the frame length sides or frame width sides being designed as compression springs acting against the inspection cover (2) in the opening direction and comprising spring arm ends (15) bent off towards the inspection cover (2) by a predetermined amount and acting on the inspection cover.

7. The inspection covering according to claim 6, **characterised in that** the catch fasteners (3a, 3b) with the exception of their catch springs and compression springs (14, 14a) are formed as angle plates (16, 16a) and the angled plates (16, 16a) are fixed in the assigned corner regions of the inspection frame (1) and inspection cover (2).

8. The inspection covering according to claim 7, with bearing blocks, retention clips and catch tongues for the catch springs for the formation of the catch fastener, **characterised in that** bearing blocks (17) and the retention clips (18) are bent up as stamped parts on the, in each case, outer angle plates (16) assigned to the inspection frame (1) and the catch tongues (19) are bent up as stamped parts on the, in each case, inner angle plates (16a) assigned to the inspection cover (2) and the outer angle plates (16).

9. The inspection covering according to any one of claims 1 to 8, with an arrester device for the inspection cover transferred into the open position, **characterised by** an arrester band (20) with a loop (21), said arrester band being fixed on the fastener side to the inspection frame (1), and by an arrester arm (22) fixed to the inspection cover (2), said arrester arm engaging in the loop (21).

10. The inspection covering according to claim 9, **characterised in that** of the arrester band (20) is fixed between the two catch fasteners (3a) on the width side of the inspection frame (1).

11. The inspection covering according to claim 9 or 10, **characterised in that** the arrester band (20) is anchored at the end in L-angle pieces (23) fixed on the inspection frame (1).

12. The inspection covering according to claim 11, **characterised in that** the L-angle pieces (23) are formed by bent portions of the frame-side angle plates (16).

13. The inspection covering according to any one of claims 9 to 12, **characterised in that** of the arrester band (20) is designed as a spring-elastic band, e.g. a rubber band.

14. The inspection covering according to any one of claims 9 to 13, **characterised in that** of the arrester arm (22) is designed as a U-shaped spring steel arm.

## Revendications

1. Trappe de visite, avec un cadre de visite (1) pour un montage dans une paroi ou dans un plafond, et avec un couvercle de visite (2), insérable dans le cadre de visite (1), ainsi qu'avec au moins une fermeture par enclenchement (3a, 3b) pour le couvercle de visite (2) sur la face arrière du cadre de visite (1) et du couvercle de visite (2), le couvercle de visite (2) comportant sur la face arrière, sur la face du couvercle qui est opposée à la fermeture par enclenchement (3a, 3b) dans ses zones angulaires des cornières à charnières (4), dont l'une des branches de charnière (5) est fixée sur le couvercle de visite (2) et dont l'autre branche de charnière (6) coudée vers l'extérieur repose de façon mobile sur le cadre de visite (1), **caractérisée en ce que** les branches de charnière (5) côté couvercle comportent chacune une branche de centrage (7) latérale avec un évidement de centrage (8) et que des tenons de centrage (9) s'engageant dans les évidements de centrage (8) sont fixés sur le cadre de visite (1).

2. Trappe de visite selon la revendication 1, le cadre de visite comportant dans la zone centrale entre les deux cornières à charnière un serre-flan recouvrant le couvercle de visite, **caractérisée en ce que** le serre-flan est réalisé sous la forme d'une languette de centrage (10), **en ce que** sur le couvercle de visite (2), sur la face opposée à la languette de centrage (10) est fixée une patte de centrage (11) avec un évidement de centrage (12) et **en ce que** la languette de centrage (10) s'engage dans ledit évidement de centrage (12).

3. Trappe de visite selon la revendication 2, **caractérisée en ce que** les tenons de centrage (9) s'engagent dans les évidements de centrage (8) associés à une profondeur d'engagement (T) sans jeu et avec un jeu de déplacement latéral (S) prédéfini et **en ce que** la languette de centrage (10) s'engage à une largeur d'engagement (B) sans jeu et avec un déplacement latéral (S) prédéfini dans l'évidement de centrage (12) qui lui est associé.

4. Trappe de visite selon la revendication 2, **caractérisée en ce que** la languette de centrage (10) comporte en tant qu'aide au montage une surface d'insertion (13) coudée vers le haut ou vers le côté.

5. Trappe de visite selon l'une quelconque des revendications 2 bis 4, **caractérisée en ce que** les branches de centrage (7) latérales s'étendent du côté du bord du couvercle, sur le côté largeur du couvercle en direction de la patte de centrage (11).

6. Trappe de visite selon l'une quelconque des revendications 1 à 5, **caractérisée en ce que** dans les deux zones angulaires du cadre de visite (1), sur la face opposée aux cornières à charnières (4) sont disposées sur l'angle chaque fois deux fermetures par enclenchement (3a, 3b) avec des ressorts d'enclenchement (14, 14a), les ressorts d'enclenchement (14a) des fermetures par enclenchement (3a, 3b) disposées sur les côtés longitudinaux du cadre ou sur les côtés largeur du cadre étant réalisés en tant que ressorts de pression agissant dans le sens d'ouverture à l'encontre du couvercle de visite (2) et comportant des extrémités de branches de ressorts (15) coudées d'une dimension prédéfinie et soumettant le couvercle de visite (2).

7. Trappe de visite selon la revendication 6, **caractérisée en ce que** les fermetures par enclenchement (3a, 3b), à l'exception de leurs ressorts d'enclenchement ou ressorts de pression (14, 14a) sont réalisées en tôles angulaires (16, 16a) et **en ce que** les tôles angulaires (16, 16a) sont fixées dans les zones angulaires associées du cadre de visite (1) et du couvercle de visite (2).

8. Trappe de visite selon la revendication 7, avec des supports de coussinet, des pattes de retenue et des languettes d'enclenchement pour créer la fermeture par enclenchement, **caractérisée en ce que** les supports de coussinet (17) et les pattes de retenue (18) sous forme de pièces découpées sont recourbés vers le haut sur les tôles angulaires (16) chaque fois extérieures, associées au cadre de visite (1) et **en ce que** les languettes d'enclenchement (19) sous forme de pièces découpées sont recourbées vers le haut sur les tôles angulaires (16a) chaque fois intérieures associées au couvercle de visite (2) et aux tôles angulaires (16) extérieures.

9. Trappe de visite selon l'une quelconque des revendications 1 à 8, avec un dispositif d'interception du couvercle de visite transféré en position ouverte, **caractérisée par** une bande d'interception (20) fixée sur le cadre de visite (1), sur le côté fermeture, avec une boude (21) et par un bras d'interception (22) fixé sur le couvercle de visite (2), qui s'engage dans la boude 21.

10. Trappe de visite selon la revendication 9, **caractérisée en ce que** la bande d'interception (20) est fixée entre les deux fermetures par enclenchement (3a) sur le côté largeur du cadre de visite (1).

11. Trappe de visite selon la revendication 9 ou 10, **caractérisée en ce que** la bande d'interception (20) est ancrée côte extrémité dans des cornières en L (23) fixées sur le cadre de visite (1).

12. Trappe de visite selon la revendication 11, **caractérisée en ce que** les cornières en L (23) sont formées par des coudages des tôles angulaires (16) côté cadre.

13. Trappe de visite selon l'une quelconque des revendications 9 à 12, **caractérisée en ce que** la bande d'interception (20) est réalisée sous la forme d'une bande élastique résiliente, par exemple d'une bande de caoutchouc.

14. Trappe de visite selon l'une quelconque des revendications 9 à 13, **caractérisée en ce que** le bras d'interception (22) est réalisé sous la forme d'un bras en acier à ressort en forme de U.
